# EUROPÄISCHE PATENTSCHRIFT

(11) **EP 0 512 196 B1**
(45) Veröffentlichungstag und Bekanntmachung des Hinweises auf die Patenterteilung: **28.12.1994**
(21) Anmeldenummer: 92101587.1
(22) Anmeldetag: 31.01.1992
(51) Int. Cl.: B65H 19/28, B65H 19/29

(54) **Wickelmaschine zum Aufwickeln von Materialbahnen**
Winding machine for winding up webs of material
Machine d'enroulement pour enrouler des bandes de matériau

(30) Priorität: 10.05.1991 DE 4115406
(43) Veröffentlichungstag der Anmeldung: 11.11.1992
(73) Patentinhaber: JAGENBERG Aktiengesellschaft, D-40476 Düsseldorf (DE)
(72) Erfinder: Urban, Ernst-Günther, W-4040 Neuss (DE)
(74) Vertreter: Thul, Hermann, Dipl.-Phys.

(56) Entgegenhaltungen:
- GB-A- 2 111 958
- US-A- 4 163 180
- US-A- 4 422 588
- US-A- 4 783 018

## Beschreibung

Die Erfindung betrifft eine Wickelmaschine zum Aufwickeln von Materialbahnen, insbesondere Papier- oder Kartonbahnen, auf Wickelhülsen gemäß dem Oberbegriff des Patentanspruchs 1.

Bei Wickelmaschinen zur Herstellung von Wickelrollen aus Papier- oder Kartonbahnen ist man bestrebt, die durch einen Rollenwechsel bedingten Maschinenstillstandszeiten möglichst gering zu halten. Bei einem Rollenwechsel müssen die durch Längsschneiden erzeugten Einzelbahnen zuverlässig quer durchgetrennt und die neugeschaffenen Bahnanfänge an den neu eingelegten Wickelhülsen festgeklebt werden.

Aus der DE-OS 36 11 895 ist eine gattungsgemäße Wickelmaschine bekannt, die eine teilweise umschlungene Stützwalze aufweist, wobei im Umschlingungsbereich eine Trenneinrichtung mit einem Trennschaber angeordnet ist, der auf einem Träger zur Stützwalze schwenkbar und mittels eines Antriebs parallel zur Stützwalzenachse verfahrbar ist. Zum Aufsprühen jeweils einer Leimspur auf dem ablaufenden Bahnende und dem auflaufenden Bahnanfang ist oberhalb und unterhalb des Trennschabers jeweils eine Reihe von Leimsprühdüsen angeordnet.

Die Anordnung einer Reihe von Leimdüsen mit ihren Versorgungsleitungen ist sehr aufwendig. Zudem hat sich gezeigt, daß der aufgesprühte Leim eine gewisse Zeit zum Abbinden benötigt und der beim Aufsprühen entstehende Leimnebel benachbarte Maschinenteile störend verschmutzt.

Der Erfindung liegt die Aufgabe zugrunde, für einen schnellen Rollenwechsel bei einer gattungsgemäßen Wickelmaschine konstruktiv vereinfacht ein verschmutzungsfreies Auftragen eines Klebemittelstreifens bei gleichzeitiger Durchtrennung der Bahn zu ermöglichen.

Diese Aufgabe wird mit den Merkmalen des Patentanspruchs 1 gelöst.

Die Unteransprüche enthalten bevorzugte, da besonders vorteilhafte Ausgestaltungen der Erfindung:
Die vom Trennelement unabhängige zusätzliche Bewegbarkeit der Andrückrolle nach Anspruch 2 ermöglicht eine sichere Durchtrennung der Bahn bei schmaleren Bahnbreiten, ohne daß ein Klebestreifen auf den nicht von der Bahn abgedeckten Randbereich der Stütz- oder Tragwalze aufgebracht wird. Das Trennelement läßt sich so unabhängig von der Bahnbreite bereits am nicht umschlungenen Randbereich auf die Stütz- oder Tragwalze aufsetzen, die Andrückrolle wird in Abhängigkeit von der Bahnbreite erst später beim Erreichen des umschlungenen Bereichs gegen die Stütz- oder Tragwalze gedrückt und wieder abgehoben, wenn das seitliche Ende der Bahn erreicht ist.

Die Patentansprüche 3 und 4 enthalten bevorzugte Ausgestaltungen der Erfindung, bei denen an dem Schlitten der komplette Klebebandspender mit Vorratsrolle und Trägerbandaufrollung befestigt ist.

Alternativ kann nach Anspruch 5 die Vorratsrolle an einer Seite, die Trägerbandaufrollung an der anderen Seite der Maschine ortsfest befestigt werden. Die Ablösung des Klebemittelstreifens von dem Trägerband erfolgt von dem quer über die Maschinenbreite gespannten Klebeband durch die querverfahrbare Andrückrolle.

Das vorteilhafte Trennelement nach Anspruch 6 ist konstruktiv einfach und gewährleistet eine sichere Durchtrennung der Bahn, ohne daß große Trennkräfte aufgebracht werden müssen.

Nach Anspruch 7 ist das Trennelement an dem Schlitten so angeordnet, daß die Trennlinie mittig durch den aufgetragenen Klebemittelstreifen verläuft. Durch die mittige Durchtrennung des Klebemittelstreifens enthält sowohl das Bahnende einen Klebemittelstreifen zum Ankleben an der vollen Rolle, als auch der neugeschaffene Bahnanfang einen Klebemittelstreifen zum Ankleben an der Wickelhülse.

Die Zeichnung dient zur Erläuterung der Erfindung anhand eines vereinfacht dargestellten Ausführungsbeispiels.
- Fig. 1: zeigt in Seitenansicht eine Wickelmaschine nach der Erfindung.
- Fig. 2: zeigt eine vergrößerte Ansicht in Bahnlaufrichtung des Schlittens mit dem Klebebandspender und dem Trennelement.

Die von einer nicht dargestellten Vorratsrolle abgezogene Materialbahn 1, im vorliegenden Beispiel eine Papierbahn, wird von Leitrollen 2 bis 5 von oben an eine angetriebene Stützwalze 6 geführt. Zu beiden Seiten der Stützwalze 6 sind Wickelstationen 7, 8 angeordnet, die jeweils aus zwei parallel zur Stützwalzenachse verfahrbaren Wickelböcken 9, 10 bestehen. Jeder Wickelbock 9, 10 trägt an seiner Oberseite einen radial zur Stützwalze 6 verfahrbaren Schlitten 11, 12, an dem ein Führungskopf 13, 14 mit seinem Drehantrieb 15, 16 befestigt ist. Die Führungsköpfe 13, 14 sind zum Halten und Antreiben der Wickelrollen 17, 18 in deren Wickelhülsen einfahrbar.

Oberhalb der Stützwalze 6 sind eine Breitstreckeinrichtung 19 und eine Längsschneideeinrichtung 20 angeordnet, die die Bahn 1 in Einzelbahnen aufteilt, die dann von der Leitwalze 5 in etwa tangential an die Stützwalze 6 gelenkt werden. An der Stützwalze 6 anliegend werden die Bahnen 1 dann wechselweise den Wickelstationen 7, 8 zugeführt, wobei die zur linken Wickelstation 7 geführten Bahnen 1 die Stützwalze 6 in einem Winkelbereich von ca. 90°, die zu den rechten Wickelstationen 8 geführten Bahnen 1 die Stützwalze 6 in einem Winkelbereich von ca. 270° umschlingen. Die Stützwalze 6 ist als Saugwalze ausgebildet, um die nach dem Durchtrennen der Bahnen 1 geschaffenen Bahnanfänge zu halten und zu den Wickelstationen 7, 8 zu fördern. Eine an der Scheitellinie der Stützwalze 6 andrückbar gelagerte freilaufende Rolle 21 dient zur Unterbrechung der Bahnzugspannung, um die Zugspannungen an den einzelnen Wickelstationen 7, 8 individuell einstellen zu können.

Im Bereich zwischen der Rolle 21 und der Berührungslinie der Wickelrollen 17, also dem Bereich der Stützwalze 6, der von allen Einzelbahnen 1 umschlungen ist, ist eine Einrichtung 22 zum Durchtrennen der Bahnen 1 und zum Aufbringen eines doppelseitig klebenden Klebemittelstreifens angeordnet. Die Einrichtung 22 besteht aus einem gegen die Stützwalze 6 schwenkbaren und über deren gesamte Breite verfahrbaren Schlitten 23, an dem ein Klebebandspender für ein Klebeband mit einer auf einem Trägerband haftenden Klebemittelschicht und ein Trennelement befestigt ist. Der Schlitten 23 ist an einem sich quer über die Maschinenbreite erstreckenden U-förmigen Träger 24 verfahrbar gelagert und kann mittels einer im Träger 24 angeordneten kolbenstangenlosen Kolben-Zylinder-Einheit von einer Seite der Maschine quer über die Arbeitsbreite zur anderen Maschinenseite hin- und zurückbewegt werden.

Die Einrichtung 22 zum Durchtrennen der Bahnen 1 und zum Auftragen eines Klebemittelstreifens ist in Fig. 2, die die Einrichtung während des Arbeitens zeigt, detaillierter dargestellt:
An der sich radial zur Stützwalze 6 und quer zur Bahnlaufrichtung erstreckenden Seitenplatte 25 des Schlittens 24 ist ein Klebebandspender befestigt, der eine Vorratsrolle 26 für ein Klebeband 27 mit einer auf einem Trägerband 28 haftenden Klebemittelschicht und eine Spule als Aufrollung 29 für das leere Trägerband 28 aufweist. Das Klebeband 27 ist um eine freilaufende Andrückrolle 30 geführt, die gemeinsam mit der Vorratsrolle 26 an der Platte 25 zur Stützwalze 6 hin bewegbar befestigt, und so gegen die Stützwalze 6 andrückbar ist. Dazu sind die Vorratsrolle 26 und die Andrückrolle 30 an einem Hebel 31 befestigt, der um die Drehachse 32 der Aufrollung 29 mittels einer Kolben-Zylinder-Einheit 33 schwenkbar ist. Die von dem Klebeband 27 umschlungene Andrückrolle 30 kann so zum Aufbringen eines Klebemittelstreifens 34 auf die Bahnen 1 sowohl gegen die Stützwalze 6 gedrückt werden, als auch in Ruheposition etwas von den Bahnen 1 bzw. der Stützwalze 6 abgehoben werden. In Auftragsrichtung des Klebemittelstreifens 34 (Pfeil 35) hinter der Andrückrolle 30 ist an der Platte 25 ein auf die Stützwalze 6 aufsetzbares Bahntrennelement befestigt. Als Trennelement dient ein aus Hartmetall oder gehärtetem Werkzeugstahl gefertigtes Rad 36 mit einer umfänglichen scharfen Schneidkante, das freidrehbar in einer gabelförmigen Verlängerung eines Zapfens 37 gelagert ist. Das andere Ende des Zapfens 37 ist in einer Schraubenfeder 38 festgekeilt. Die Feder 38 ist an einem kurzen Hebel 39 befestigt, der an der Platte 25 mittels einer Schraube 40 angelenkt ist. Der Anstellwinkel des Hebels 39 an die Stützwalze 6 zur Einstellung des Anpreßdrucks des Rades 36 läßt sich mit einem exzentrischen Anschlag 41 einstellen. Das die Bahn 1 durchschneidende Rad 36 ist so an der Platte 25 befestigt, daS die Trennlinie ungefähr mittig durch den aufgetragenen Klebemittelstreifen 34 verläuft.

Für einen Rollenwechsel wird die Wickelmaschine angehalten, d. h. die Stützwalze 6 steht still. In der Stützwalze 6 wird ein Unterdruck erzeugt, so daß die Bahnen 1 an der Stützwalze 6 gehalten werden. Anschließend wird der Schlitten 24 auf die Stützwalze 6 an einer Seite der Maschine aufgesetzt, so daß das Trennrad 36 mit dem für das Durchtrennen der Bahnen 1 erforderlichen Anpreßdruck anliegt. Der Schlitten 23 wird quer über die Stützwalze 6 bewegt, wobei die Andrückrolle 30 noch solange angehoben bleibt, bis der äußere Rand der Bahnen 1 erreicht ist. Dann wird die Andrückrolle 30 gegen die Bahnen 1 gedrückt, um einen Klebemittelstreifen 34 unter Druck aufzubringen. Der Klebemittelstreifen 34 löst sich dabei von dem Trägerband 28, das in der Aufrollung 29 aufgewickelt wird. Die Vorratsrolle 26 wird durch den entstehenden Zug des Klebebandes 27 abgewickelt, die Aufrollung 29 wird mittels einer Übersetzung und einem Friktionsausgleich von der sich drehenden Vorratsrolle 26 angetrieben. Unmittelbar nach dem Auftragen des Klebemittelstreifens 34 werden die Bahnen 1 von dem Rad 36 entlang der Mitte des Klebemittelstreifens 34 durchgetrennt. So befindet sich sowohl am Bahnende als auch an den neugeschaffenen Bahnanfang ein Klebemittelstreifen 34. Beim Erreichen des anderen Randes der Bahnen 1 wird die Andrückrolle 30 etwas angehoben, dabei reißt der Klebemittelstreifen 34 durch. Der Schlitten 23 wird weiterbewegt, bis das Rad 36 die Bahnen 1 vollständig durchgetrennt hat. Anschließend wird der Schlitten 23 von der Stützwalze 6 abgehoben und in seine Ausgangsposition an der anderen Maschinenseite zurückbewegt.

Die Bahnenden werden anschließend durch Drehung der vollen Wickelrollen 17, 18 mit diesen verklebt. Nach Einlegen neuer Wickelhülsen werden die mittels Unterdruck an der Stützwalze 6 gehaltenen Bahnanfänge bis an die Berührungslinien der Wickelhülsen mit der Stützwalze 6 bewegt und an diesen festgeklebt.

Alternativ zu der in Fig. 2 gezeigten Ausführungsform ist es auch möglich, die Vorratsrolle 26 und die Trägerbandaufrollung 29 jeweils an einer Maschinenseite ortsfest zu befestigen. Dann spannt sich das Klebeband 27 über die gesamte Arbeitsbreite der Maschine, und der Schlitten 23 trägt nur die Andrückrolle 30 und das Trennelement. Zum Aufbringen des Klebemittelstreifens 34 wird das Klebeband mittels der Andrückrolle 30 zunächst an einer Seite gegen die auf der Stützwalze 6 liegende Bahn 1 gedrückt. Anschließend wird der Schlitten 24 quer über die Arbeitsbreite zur anderen Maschinenseite bewegt, dabei löst sich der Klebemittelstreifen 34 von dem Trägerband 28 und haftet an der Bahn 1 an. Gleichzeitig trennt die Trenneinrichtung die Bahn 1 in der Mitte des Klebemittelstreifens 34 durch.

## Patentansprüche

1. Wickelmaschine zum Aufwickeln von Materialbahnen (1), insbesondere Papier- oder Kartonbahnen, auf Wickelhülsen
- mit einer zumindest teilweise von der Bahn (1) umschlungenen Stütz- oder Tragwalze (6),
- mit einer Bahntrenneinrichtung und einer Einrichtung zum Auftragen eines doppelseitig klebenden Klebemittelstreifens (34), die im Umschlingungsbereich der Stütz- oder Tragwalze (6) angeordnet sind, wobei die Trenneinrichtung ein auf die umschlungene Stütz- oder Tragwalze (6) aufsetzbares, querverfahrbares Trennelement (36) enthält,
**dadurch gekennzeichnet**, daß neben der Stütz- oder Tragwalze (6) ein Klebebandspender für ein Klebeband (27) mit einer auf einem Trägerband (28) haftenden Klebemittelschicht angeordnet ist, der eine Vorratsrolle (26) und eine Aufrollung (29) für das leere Trägerband (28) enthält, wobei das Klebeband (27) zwischen der Vorratsrolle (26) und der Trägerbandaufrollung (29) quer zur Bahn (1) um eine freilaufende Andrückrolle (30) geführt ist, die an einem querverfahrbaren Schlitten (23) mit dem Klebeband (27) gegen die umschlungene Stütz- oder Tragwalze (6) andrückbar gelagert ist, und daß das Trennelement (36) an dem Schlitten (23) in Klebestreifenauftragsrichtung (35) hinter der Andrückrolle (30) befestigt ist.

2. Wickelmaschine nach Anspruch 1, **dadurch gekennzeichnet**, daß die Andrückrolle (30) am Schlitten (23) unabhängig vom Trennelement (36) gegen die Stütz- oder Tragwalze (6) bewegbar gelagert ist.

3. Wickelmaschine nach Anspruch 1 oder 2, **dadurch gekennzeichnet**, daß die Vorratsrolle (26) und die Trägerbandaufrollung (29) ebenfalls an den Schlitten (23) befestigt sind.

4. Wickelmaschine nach Anspruch 3, **dadurch gekennzeichnet**, daß die Vorratsrolle (26) gemeinsam mit der Andrückrolle (30) am Schlitten (23) gegen die Stütz- oder Tragwalze (6) bewegbar gelagert ist.

5. Wickelmaschine nach Anspruch 1 oder 2, **dadurch gekennzeichnet**, daß die Vorratsrolle (26) und die Trägerbandaufrollung (29) jeweils an einer Seite der Maschine ortsfest befestigt sind.

6. Wickelmaschine nach einem der Ansprüche 1 bis 5, **gekennzeichnet durch** ein frei drehbar gelagertes, umfänglich eine scharfe Kante aufweisendes und federnd gegen die Stütz- oder Tragwalze (6) andrückbares Rad (36) als Trennelement.

7. Wickelmaschine nach einem der Ansprüche 1 bis 6, **dadurch gekennzeichnet**, daß das Trennelement (36) an dem Schlitten (23) so angeordnet ist, daß die Trennlinie in etwa mittig durch den aufgetragenen Klebemittelstreifen (34) verläuft.

## Claims

1. Winding machine for winding material strips (1), especially paper or cardboard strips, on winding cores
- having a supporting or bearing cylinder (6) entwined at least partially by the strip (1),
- having a strip cutting device and a device for applying a double-sided adhesive tab (34), which devices are disposed in the region of entwinement of the supporting or bearing cylinder (6), the cutting device containing a transversely transportable cutting element (36) which can be placed onto the entwined supporting or bearing cylinder (6),
characterized in that next to the supporting or bearing cylinder (6) there is disposed an adhesive tape dispenser for an adhesive tape (27) having an adhesive coating adhering to a carrier tape (28), which adhesive tape dispenser contains a delivery roller (26) and a roll-up mechanism (29) for the empty carrier tape (28), the adhesive tape (27) being guided between the delivery roller (26) and the carrier tape roll-up mechanism (29), transversely to the strip (1), around a free-running thrust roller (30), which is mounted on a transversely transportable carriage (23) such that it can be thrust with the adhesive tape (27) against the entwined supporting or bearing cylinder (6), and in that the cutting element (36) is fastened to the carriage (23), in the direction of application (35) of the adhesive tab, behind the thrust roller (30).

2. Winding machine according to Claim 1, characterized in that the thrust roller (30) is mounted movably on the carriage (23), independently of the cutting element (36), against the supporting or bearing cylinder (6).

3. Winding machine according to Claim 1 or 2, characterized in that the delivery roller (26) and the carrier tape roll-up mechanism (29) are likewise fastened to the carriage (23).

4. Winding machine according to Claim 3, characterized in that the delivery roller (26), jointly with the thrust roller (30), is fastened movably on the carriage (23) against the supporting or bearing cylinder (6).

5. Winding machine according to Claim 1 or 2, characterized in that the delivery roller (26) and the carrier tape roll-up mechanism (29) are fastened respectively to one side of the machine in fixed position.

6. Winding machine according to one of Claims 1 to 5, characterized by a freely rotatably mounted wheel (36) as the cutting element, which wheel exhibits a sharp edge on its circumference and can be thrust resiliently against the supporting or bearing cylinder (6).

7. Winding machine according to one of Claims 1 to 6, characterized in that the cutting element (36) is disposed on the carriage (23) in such a way that the cutting line runs approximately centrally through the applied adhesive tab (34).

## Revendications

1. Machine de bobinage pour l'enroulement de bandes de matière (1), en particulier de bandes de papier ou de carton, sur des mandrins de bobinage,
- avec un rouleau d'appui ou de support (6) embrassé au moins partiellement par la bande (1),
- avec un dispositif de coupe de bande et un dispositif d'application d'un ruban adhésif double face (34), qui sont disposés dans la région embrassée du rouleau d'appui ou de support (6), le dispositif de coupe comportant un organe de coupe (36) déplaçable transversalement applicable sur le rouleau d'appui ou de support embrassé (6),
caractérisée en ce qu'à côté du rouleau d'appui ou de support (6) est disposé un distributeur de ruban adhésif pour un ruban adhésif (27) avec une couche d'agent adhésif adhérant à un ruban porteur (28), qui comprend un rouleau de réserve (26) et un enrouleur (29) pour le ruban porteur vide (28), le ruban adhésif (27) étant guidé entre le rouleau de réserve (26) et l'enrouleur (29) de ruban porteur transversalement à la bande (1) autour d'un rouleau de pression (30) tournant librement qui est supporté sur un chariot (23) déplaçable transversalement et peut être appliqué avec le ruban adhésif (27) contre le rouleau d'appui ou de support embrassé (6), et en ce que l'organe de coupe (36) est fixé au chariot (23) à l'arrière du rouleau de pression (30) dans le sens (35) de l'application du ruban adhésif.

2. Machine de bobinage suivant la revendication 1, caractérisée en ce que le rouleau de pression (30) supporté sur le chariot (23) est mobile contre le rouleau d'appui ou de support (6), indépendamment de l'organe de coupe (36).

3. Machine de bobinage suivant la revendication 1 ou 2, caractérisée en ce que le rouleau de réserve (26) et l'enrouleur (29) de ruban porteur sont également fixés au chariot (23).

4. Machine de bobinage suivant la revendication 3, caractérisée en ce que le rouleau de réserve (26) supporté sur le chariot (23) est mobile contre le rouleau d'appui ou de support (6) en commun avec le rouleau de pression (30).

5. Machine de bobinage suivant la revendication 1 ou 2, caractérisée en ce que le rouleau de réserve (26) et l'enrouleur (29) de ruban porteur sont localement fixés chacun sur un côté de la machine.

6. Machine de bobinage suivant l'une des revendications 1 à 5, caractérisée par une roue (36) supportée de façon librement rotative, présentant une arête vive en périphérie et applicable élastiquement contre le rouleau d'appui ou de support (6), qui constitue l'organe de coupe.

7. Machine de bobinage suivant l'une des revendications 1 à 6, caractérisée en ce que l'organe de coupe (36) est disposé sur le chariot (23) de telle façon que la ligne de coupe soit située environ au milieu du ruban adhésif (34) appliqué.
